# FASCICULE DE BREVET EUROPEEN

(11) **EP 3 512 398 B1**
(45) Date de publication et mention de la délivrance du brevet: **19.10.2022**
(21) Numéro de dépôt: 17784344.8
(22) Date de dépôt: 12.09.2017
(51) Int. Cl.: A47L 9/28

(54) **ROBOT DE NETTOYAGE DES SOLS**
ROBOT MOBIL DE NETTOYAGE DE SOL
BODENREINIGUNGSROBOTER

(30) Priorité: 13.09.2016 FR 1658529
(43) Date de publication de la demande: 24.07.2019
(73) Titulaire: SEB S.A., 69130 Ecully (FR)
(72) Inventeur: CHARMETTAN, Lucien, 27200 Vernon (FR); POUVREAU, Eric, 27200 Vernon (FR); BOILLET, Mickael, 76116 Martainville-Épreville (FR)
(74) Mandataire: SEB Développement
(86) Numéro de dépôt international: PCT/FR2017/052427
(87) Numéro de publication internationale: WO 2018/051008

(56) Documents cités:
- DE-A1- 10 242 257
- DE-A1- 10 357 636
- GB-A- 2 404 140

## Description

La présente invention concerne de manière générale un robot de nettoyage des sols, et en particulier un robot autonome de nettoyage des sols pourvu de moyens de récupération et/ou d'aspiration des déchets.

Il est connu dans l'art antérieur des dispositifs de nettoyage autonomes des sols, et en particuliers ceux qui détectent automatiquement les obstacles pour pouvoir ensuite les contourner. Par exemple, le document US2004143930A1 décrit un robot de nettoyage comprenant un pare-chocs articulé qui peut pivoter autour d'un axe pour déclencher des capteurs lors d'un contact avec un obstacle. Cependant, si le contact se fait à la hauteur de l'axe de pivotement, il n'est pas certain que le pare-chocs puisse pivoter, car le couple de pivotement est nul (en particulier lorsque la force de contact passe par l'axe de pivotement, le bras de levier est nul, et donc le couple de pivotement est également nul). Il en résulte une non détection de l'obstacle et un blocage du robot de nettoyage contre cet obstacle.

GB2404140A divulgue un robot aspirateur équipé d'un pare-chocs mobile dans un plan par rapport au châssis de l'aspirateur robot.

Un but de la présente invention est de répondre aux inconvénients des documents de l'art antérieur mentionnés ci-dessus et en particulier, tout d'abord, de proposer un robot de nettoyage avec un pare-chocs simple, mais qui permet la détection de tout obstacle, quel que soit la position du point de contact entre le pare-chocs et un obstacle.

Pour cela un premier aspect de l'invention concerne un robot de nettoyage des sols, comprenant :
- un châssis,
- un pare-chocs mobile par rapport au châssis,
- des moyens de détection d'un mouvement du pare-chocs par rapport au châssis,
caractérisé en ce que le robot de nettoyage comprend des moyens de guidage du pare-chocs agencés pour imposer un mouvement du pare-chocs par rapport au châssis, dans lequel les composantes dudit mouvement sont contenues dans un plan de base. En d'autres termes, le mouvement du pare-chocs par rapport au châssis est un mouvement plan : le pare-chocs ne peut se déplacer que parallèlement au plan de base (parallèle au sol à nettoyer). En conséquence, un contact sur le pare-chocs provoquera nécessairement un déplacement de ce dernier, quel que soit le point de contact et en particulier quel que soit l'altitude du point de contact. Il en résulte une meilleure détection des obstacles et la possibilité de prévoir un pare-chocs qui fait toute la hauteur du robot de nettoyage, tout en pouvant détecter efficacement les obstacles.

On négligera bien entendu les jeux de construction qui vont nécessairement permettre quelques déplacements selon une direction normale au plan de base, mais on peut considérer que ces déplacements parasites ont une course très inférieure à un débattement maximal dans le plan de base, et par exemple on peut prévoir un jeu de 0.4 mm à 0.6 mm normal au plan de base, pour un débattement dans le plan de base d'environ 5 mm par exemple.

Les moyens de guidage comprennent au moins trois points d'appui entre le châssis et le pare-chocs, non alignés et bloquant chacun au moins une translation du pare-chocs selon une même direction normale au plan de base. Les trois points d'appui sont par exemple des appuis plans, et bloquent notamment le degré de liberté qui est une translation normale au plan de base.

Avantageusement, le plan de base est parallèle au sol à nettoyer.

Avantageusement, les moyens de guidage comprennent au moins trois paires de points d'appui entre le châssis et le pare-chocs, non alignées, chaque paire de points d'appui comprenant deux points d'appui opposés bloquant chacun au moins une translation du pare-chocs selon une même direction normale au plan de base. Cette mise en œuvre permet de bloquer tout déplacement du pare-chocs selon la verticale (le plan de base étant horizontal) de manière la plus simple possible, et en respectant l'isostatisme.

Avantageusement, les moyens de guidage comprennent :
- au moins une portion plane parallèle au plan de base,
- au moins trois paires d'éléments de maintien, chaque paire d'éléments de maintien prenant en sandwich ladite au moins une portion plane pour imposer le mouvement du pare-chocs dans le plan de base. Les éléments de maintien sont avantageusement des rondelles, ce qui revient à positionner les rondelles de part et d'autre de la portion plane. Les éléments de maintien forment alors les points d'appui.

Ladite au moins une portion plane est solidaire de, et/ou formée sur, l'un du châssis et du pare-chocs, et les éléments de maintien sont solidaires de, et/ou formés sur, l'autre du châssis et du pare-chocs.

Avantageusement, le robot de nettoyage comprend au moins trois supports allongés chacun agencé pour supporter une paire d'éléments de maintien, et ladite au moins une portion plane comprend au moins trois ouvertures chacune agencée pour laisser passer un support et/ou au moins un élément de maintien supporté par ledit support au travers de ladite au moins une portion plane.

Ladite au moins une portion plane est solidaire de et/ou formée sur l'un du châssis et du pare-chocs, et lesdits au moins trois supports allongés sont solidaires de et/ou formés sur l'autre du châssis et du pare-chocs.

Avantageusement, le robot de nettoyage comprend des moyens de butée, agencés pour limiter un déplacement relatif du pare-chocs par rapport au châssis, dans une zone de déplacement qui présente une forme d'un segment circulaire.

Avantageusement, les moyens de butée comprennent lesdites au moins trois ouvertures et lesdits au moins trois supports. Cette mise en œuvre permet de définir la zone de déplacement directement avec les ouvertures laissant passer le support de part et d'autre de la portion plane.

Avantageusement, lesdites au moins trois ouvertures présentent une forme de segment circulaire formé par un cercle coupé par une corde normale à une direction d'avancement du robot de nettoyage.

Avantageusement, le robot de nettoyage comprend des moyens élastiques agencés pour ramener le pare-chocs dans une position de repos, occupée par le pare-chocs lorsqu'aucun obstacle ne touche le pare-chocs.

Avantageusement, le robot de nettoyage comprend une pluralité de paires de centrages comprenant chacune :
- un centrage de châssis solidaire du châssis et
- un centrage embarqué solidaire du pare-chocs,
et les moyens élastiques comprennent une pluralité de ressorts chacun ayant une extrémité engagée avec un centrage de châssis d'une paire de centrages, et une autre extrémité engagée avec le centrage embarqué de ladite paire de centrages.

Avantageusement, au moins un centrage embarqué d'une paire de centrages présente une projection dans le plan de base décalée d'une projection dans le plan de base du centrage de châssis correspondant, lorsque le pare-chocs est en position de repos. Un tel décalage impose une mise en contrainte de ressorts, si bien que la position de repos est plus stable que si aucun des ressorts n'est précontraint. De manière particulièrement avantageuse, les ressorts sont deux à deux précontraints dans des directions opposées. En d'autres termes, leurs paires de centrage sont décalées de manière symétrique ou opposée.

Avantageusement, la projection dans le plan de base dudit au moins un centrage embarqué d'une paire de centrages est décalée d'au moins 1.5 mm de la projection dans le plan de base du centrage de châssis correspondant. Une telle valeur de décalage permet de précontraindre (en flexion) correctement les ressorts pour assurer une position de repos du pare-chocs stable, ainsi qu'un retour efficace dans la position de repos.

Avantageusement, les centrages sont des pions. Il est alors aisé d'enfiler les extrémités des ressorts sur de tels pions en protubérance. On peut prévoir un montage en force des ressorts sur les pions. On peut aussi prévoir de mettre les ressorts en tension (en traction ou en compression) même en position de repos du pare-chocs, pour limiter les vibrations et bruits parasites.

Avantageusement, les moyens de détection comprennent au moins :
- un premier capteur agencé pour détecter un mouvement du pare-chocs selon une direction transversale du robot de nettoyage,
- un deuxième capteur agencé pour détecter un mouvement du pare-chocs selon une direction transversale du robot de nettoyage opposée à la direction détectée par le premier capteur,
- un troisième capteur agencé pour détecter un mouvement selon une direction d'avancement du robot de nettoyage.

De tels capteurs permettent de différencier la direction de contact sur le pare-chocs, de sorte à améliorer le contournement ultérieur par le robot de nettoyage. On entend par direction transversale une direction normale à la direction d'avancement du robot de nettoyage, la direction d'avancement étant obtenue lorsque toutes ses roues motrices (de même diamètre) tournent à la même vitesse.

Avantageusement, les moyens de détection comprennent un quatrième capteur agencé pour détecter un mouvement selon une direction d'avancement du robot de nettoyage, et le troisième capteur et le quatrième capteur sont agencés de part et d'autre d'un plan longitudinal médian du robot de nettoyage. Un tel agencement permet de déduire la position d'impact avec un obstacle selon les capteurs activés.

Avantageusement, les capteurs sont des interrupteurs. De tels interrupteurs présentent une direction d'enfoncement, et donc un impact avec un obstacle va les activer sélectivement, si bien qu'il est possible de déduire la direction d'impact et donc la position de l'obstacle en analysant les interrupteurs activés ou non.

D'autres caractéristiques et avantages de la présente invention apparaîtront plus clairement à la lecture de la description détaillée qui suit d'un mode de réalisation de l'invention donné à titre d'exemple nullement limitatif et illustré par les dessins annexés, dans lesquels :
- la figure 1 représente une vue en perspective d'un robot de nettoyage selon l'invention, équipé d'un pare-chocs mobile ;
- la figure 2 représente une vue en perspective du pare-chocs de la figure 1, et en particulier un côté du pare-chocs en regard du corps du robot de nettoyage ;
- la figure 3 représente une vue de dessus du pare-chocs de la figure 1 ;
- les figures 4a et 4b représentent un détail de moyens élastiques agencés pour ramener le pare-chocs de la figure 1 dans une position de repos ;
- la figure 5 représente un détail du pare-chocs de la figure 1 ;
- les figures 6 et 7 représentent un détail de moyens de guidage du pare-chocs de la figure 1 ;
- la figure 8 représente des possibilités de détection du mouvement du pare-chocs de la figure 1, en fonction d'obstacles rencontrés par le robot de nettoyage de la figure 1.

La figure 1 représente un robot de nettoyage équipé d'un pare-chocs 10 mobile par rapport à un châssis 20 du robot de nettoyage. Le robot de nettoyage est un robot prévu pour nettoyer de manière autonome les sols d'une habitation, et comprend à cet effet des roues motrices 22, une fente d'aspiration 27 équipée d'une brosse rotative. Le robot de nettoyage embarque sur son châssis 20 un boîtier extérieur 21, ainsi que le pare-chocs 10. Bien entendu, il y a des moyens de stockage d'énergie électrique, tels qu'une batterie, des moyens de commande des roues motrices et un bac de stockage des déchets, pour pouvoir fonctionner de manière autonome.

Le pare-chocs 10 est mobile par rapport au châssis 20, pour pouvoir détecter la présence d'éventuels obstacles au trajet du robot de nettoyage. En particulier, il est prévu des moyens de détection agencés pour détecter un déplacement du pare-chocs 10 provoqué par la rencontre avec un obstacle, pour pouvoir modifier la trajectoire du robot de nettoyage, comme cela sera expliqué à la figure 8, qui montre les moyens de détection formés par des capteurs, tels que des interrupteurs 41A à 41D.

La figure 2 représente une vue en perspective du pare-chocs 10, et en particulier le côté en regard avec le robot de nettoyage. Ce dernier comprend des moyens de guidage 30 agencés pour imposer un mouvement particulier du pare-chocs 10 par rapport au reste du robot de nettoyage, et en particulier par rapport au châssis 20.

En effet, les moyens de guidage 30 comprennent trois paires d'éléments de maintien chacun formé par deux rondelles 24 (également visibles figures 6 et 7) montées sur un support allongé 23 qui est solidaire d'un élément de châssis 20a, relié au châssis 20. On peut prévoir de réaliser les rondelles 24 ainsi que le pare-chocs 10 en matière plastique, et en particulier en polyoxyméthylène (ou polyformaldéhyde ou polyacétal), de sigle POM.

Le pare-chocs 10 comprend deux portions planes 11a et 11b, des nervures ou parois planes par exemple, et les deux rondelles 24 de chaque paire d'éléments de maintien prennent en sandwich une des portions planes 11a ou 11b (comme visible en détail figures 5 et 6). En d'autres termes, chaque rondelle 24, avec sa portion plane 11a ou 11b respective, forme ou impose un appui plan au pare-chocs 10 dans une direction normale aux portions planes 11a et 11b, pour lui imposer un déplacement parallèle à, ou contenu dans, un plan de base, parallèle aux portions planes 11a et 11b. Comme chaque paire d'élément de maintien comprend deux rondelles 24 prenant en sandwich le pare-chocs 10, celui-ci ne peut se déplacer que dans le plan de base.

Pour chaque paire d'élément de maintien, une rondelle est enfilée sur le support allongé 23, et une autre le coiffe et est fixée par vis, par clipsage ou même collage ou bouterollage. Comme représenté figures 2,3 et 8, il est prévu d'équiper le robot de nettoyage avec au moins 3 paires d'éléments de maintien, qui ne sont pas alignés, pour procurer un guidage efficace et qui se rapproche d'un système isostatique.

Cependant, il est évident qu'un jeu entre le pare-chocs 10 et les moyens de guidage est prévu, c'est-à-dire que les portions planes 11a et 11b du pare-chocs 10 peuvent jouer dans les paires d'élément de maintien. Il en résulte que le pare-chocs peut avoir des mouvements parasites selon une direction perpendiculaire au plan de base. Cependant, ces mouvements sont limités. En particulier, le jeu peut être de 0.5 mm, et le débattement total du pare-chocs dans le plan de base peut être de 4.5 mm le long de chaque direction d'un repère cartésien. Autrement dit, le mouvement maximal possible du pare-chocs dans la direction normale au plan de base est inférieur à 15% d'une valeur maximale de déplacement du pare-chocs dans le plan de base.

En conséquence, le mouvement du pare-chocs 10 est essentiellement plan, ce qui rend le déplacement du pare-chocs 10 indépendant de la hauteur à laquelle un éventuel obstacle touche le pare-chocs. En effet, qu'un obstacle soit au ras du sol ou en hauteur, il imposera un mouvement du pare-chocs 10 essentiellement plan, ce qui rend la détection des obstacles plus efficace que si le pare-chocs était articulé autour d'un axe de rotation par exemple.

Comme on le voit figure 3 et surtout figure 5, les portions planes 11a et 11b présentent des ouvertures 13 en forme de quartiers circulaires, par lesquelles passent les supports allongés 23. Ces lumières 13 limitent le déplacement du pare-chocs 10 en formant des moyens de butée qui peuvent par exemple limiter le déplacement du pare-chocs à 4.5 mm le long de la direction horizontale de la figure 3 et de la même valeur le long de la direction verticale de la figure 3.

Le pare-chocs 10 étant mobile par rapport au châssis 20, il est important de pouvoir garantir une position nominale ou de repos du pare-chocs 10 lorsqu'aucun obstacle ne le touche. A cet effet, le robot de nettoyage comprend des moyens élastiques agencés pour ramener le pare-chocs 10 dans une position de repos, telle que représentée figure 3 ou 5. Ces moyens élastiques comprennent des ressorts 25 visibles figure 2 et surtout figure 4a.

Les ressorts 25 sont fixés entre l'élément de châssis 20a et le pare-chocs 10, éventuellement avec une précontrainte pour plaquer le pare-chocs 10 sur les rondelles 24 supérieures ou inférieures, de sorte à éviter des bruits de cliquetis. Tout déplacement du pare-chocs étirera les ressorts 25, qui exerceront alors en retour un effort sur le pare-chocs pour le ramener en position de repos dès la fin du contact entre le pare-chocs et l'obstacle.

On voit figures 4a et 4b le montage des ressorts 25 entre l'élément de châssis 20a et le pare-chocs 10. Chaque ressort 25 est monté sur un centrage de châssis 26 (solidaire du châssis 20) et un centrage embarqué 12 (solidaire du pare-chocs 10). Sur la figure 4b, les centrages de châssis 26 et les centrages embarqués 12 sont en regard et alignés (lorsque le pare-chocs 10 est en position de repos). On peut prévoir de les décaler pour imposer une flexion des ressorts 25 dans la position de repos (il faut décaler les centrages de deux ressorts 25 de manière opposée pour compenser les efforts de flexion), si bien que cette flexion ou précontrainte permet d'accentuer l'efficacité de rappel des ressorts 25 sur le pare-chocs 10 lors des petits déplacements.

La figure 8 représente les possibilités de détection offertes par le pare-chocs mobile selon l'invention. En effet, si on prévoit quatre capteurs de détection formés par des interrupteurs 41A à 41D placés schématiquement comme sur la figure 8, et que le pare-chocs 10 est soumis à des contacts avec des obstacles notés 1 à 7, alors les interrupteurs 41A à 41D seront activés comme le montre la table ci-dessous.

| | Interrupteur 41A | Interrupteur 41B | Interrupteur 41C | Interrupteur 41D |
|---|---|---|---|---|
| Obstacle 1 | 1 | 0 | 0 | 0 |
| Obstacle 2 | 1 | 1 | 0 | 0 |
| Obstacle 3 | 0 | 1 | 0 | 0 |
| Obstacle 4 | 0 | 1 | 1 | 0 |
| Obstacle 5 | 0 | 0 | 1 | 0 |
| Obstacle 6 | 0 | 0 | 1 | 1 |
| Obstacle 7 | 0 | 0 | 0 | 1 |

| | | | | |
|---|---|---|---|---|
| (0 : interrupteur non activé 1 : interrupteur activé) | | | | |

On comprend qu'il est possible de déterminer avec les quatre capteurs la position de l'obstacle, si bien que la stratégie de modification de trajectoire du robot de nettoyage est efficace. On peut prévoir d'espacer les interrupteurs 41B et 41C d'environ 100mm par exemple.

## Revendications

1. Robot de nettoyage des sols, comprenant :
- un châssis (20),
- un pare-chocs (10) mobile par rapport au châssis (20),
- des moyens de détection d'un mouvement du pare-chocs (10) par rapport au châssis (20),
- le robot de nettoyage comprenant des moyens de guidage (30) du pare-chocs (10) agencés pour imposer un mouvement du pare-chocs (10) par rapport au châssis (20), dans lequel les composantes dudit mouvement sont contenues dans un plan de base,
**caractérisé en ce que** les moyens de guidage (30) comprennent au moins trois points d'appui entre le châssis (20) et le pare-chocs (10), non alignés et bloquant chacun au moins une translation du pare-chocs (10) selon une même direction normale au plan de base.

2. Robot de nettoyage selon la revendication précédente, dans lequel les moyens de guidage (30) comprennent au moins trois paires de points d'appui entre le châssis (20) et le pare-chocs (10), non alignées, chaque paire de points d'appui comprenant deux points d'appui opposés bloquant chacun au moins une translation du pare-chocs (10) selon une même direction normale au plan de base.

3. Robot de nettoyage selon l'une des revendications précédentes, dans lequel les moyens de guidage (30) comprennent :
- au moins une portion plane (11a, 11b) parallèle au plan de base,
- au moins trois paires d'éléments de maintien, chaque paire d'éléments de maintien prenant en sandwich ladite au moins une portion plane (11a, 11b) pour imposer le mouvement du pare-chocs (10) dans le plan de base.

4. Robot de nettoyage selon la revendication précédente, comprenant au moins trois supports allongés (23) chacun agencé pour supporter une paire d'éléments de maintien, et dans lequel ladite au moins une portion plane (11a, 11b) comprend au moins trois ouvertures (13) chacune agencée pour laisser passer un support et/ou au moins un élément de maintien supporté par ledit support au travers de ladite au moins une portion plane (11a, 11b).

5. Robot de nettoyage selon l'une des revendications précédentes, comprenant des moyens de butée, agencés pour limiter un déplacement relatif du pare-chocs (10) par rapport au châssis (20), dans une zone de déplacement qui présente une forme d'un segment circulaire.

6. Robot de nettoyage selon la revendication précédente dans sa dépendance à la revendication 4, dans lequel les moyens de butée comprennent lesdites au moins trois ouvertures (13) et lesdits au moins trois supports.

7. Robot de nettoyage selon la revendication précédente, dans lequel lesdites au moins trois ouvertures (13) présentent une forme de segment circulaire formé par un cercle coupé par une corde normale à une direction d'avancement du robot de nettoyage.

8. Robot de nettoyage selon l'une des revendications précédentes, comprenant des moyens élastiques agencés pour ramener le pare-chocs (10) dans une position de repos, occupée par le pare-chocs (10) lorsqu'aucun obstacle ne touche le pare-chocs (10).

9. Robot de nettoyage selon la revendication précédente, comprenant une pluralité de paires de centrages comprenant chacune :
un centrage de châssis (26) solidaire du châssis (20) et
un centrage embarqué (12) solidaire du pare-chocs (10),
et dans lequel les moyens élastiques comprennent une pluralité de ressorts (25) chacun ayant une extrémité engagée avec un centrage de châssis (26) d'une paire de centrage, et une autre extrémité engagée avec le centrage embarqué (12) de ladite paire de centrages.

10. Robot de nettoyage selon la revendication précédente, dans lequel au moins un centrage embarqué (12) d'une paire de centrages présente une projection dans le plan de base décalée d'une projection dans le plan de base du centrage de châssis (26) correspondant, lorsque le pare-chocs (10) est en position de repos.

11. Robot de nettoyage selon la revendication précédente, dans lequel la projection dans le plan de base dudit au moins un centrage embarqué (12) d'une paire de centrages est décalée d'au moins 1.5 mm de la projection dans le plan de base du centrage de châssis (26) correspondant.

12. Robot de nettoyage selon l'une des revendications précédentes, dans lequel les moyens de détection comprennent au moins:
- un premier capteur agencé pour détecter un mouvement du pare-chocs (10) selon une direction transversale du robot de nettoyage,
- un deuxième capteur agencé pour détecter un mouvement du pare-chocs (10) selon une direction transversale du robot de nettoyage opposée à la direction détectée par le premier capteur,
- un troisième capteur agencé pour détecter un mouvement selon une direction d'avancement du robot de nettoyage.

13. Robot de nettoyage selon la revendication précédente, dans lequel les moyens de détection comprennent un quatrième capteur agencé pour détecter un mouvement selon une direction d'avancement du robot de nettoyage, et dans lequel le troisième capteur et le quatrième capteur sont agencés de part et d'autre d'un plan longitudinal médian du robot de nettoyage.

14. Robot de nettoyage selon l'une des revendications 12 ou 13, dans lequel les capteurs sont des interrupteurs (41A, 41B, 41C, 41D).

## Patentansprüche

1. Bodenreinigungsroboter, umfassend:
- ein Gehäuse (20),
- einen in Bezug auf das Gehäuse (20) beweglichen Stoßfänger (10),
- Mittel zur Erfassung einer Bewegung des Stoßfängers (10) in Bezug auf das Gehäuse (20),
- wobei der Reinigungsroboter Führungsmittel (30) des Stoßfängers (10) umfasst, die eingerichtet sind, um eine Bewegung des Stoßfängers (10) in Bezug auf das Gehäuse (20) durchzusetzen, wobei die Komponenten der Bewegung in einer Basisebene enthalten sind,
**dadurch gekennzeichnet, dass** die Führungsmittel (30) mindestens drei Auflagepunkte zwischen dem Gehäuse (20) und dem Stoßfänger (10) umfassen, die nicht ausgerichtet sind und jeweils mindestens eine Verschiebung des Stoßfängers (10) in einer zur Basisebene normalen Richtung blockieren.

2. Reinigungsroboter nach dem vorstehenden Anspruch, wobei die Führungsmittel (30) mindestens drei Paare von Auflagepunkten zwischen dem Gehäuse (20) und dem Stoßfänger (10) umfassen, die nicht ausgerichtet sind, wobei jedes Paar von Auflagepunkten zwei gegenüberliegende Auflagepunkte umfasst, die jeweils mindestens eine Verschiebung des Stoßfängers (10) in einer zur Basisebene normalen Richtung blockieren.

3. Reinigungsroboter nach dem vorstehenden Anspruch, wobei die Führungsmittel (30) umfassen:
- mindestens einen ebenen Abschnitt (11a, 11b) parallel zur Basisebene,
- mindestens drei Paare von Halteelementen, wobei jedes Paar von Halteelementen den mindestens einen ebenen Abschnitt (11a, 11b) einklemmt, um die Bewegung des Stoßfängers (10) in der Basisebene durchzusetzen.

4. Reinigungsroboter nach dem vorstehenden Anspruch, umfassend mindestens drei langgestreckte Stützen (23), die jeweils eingerichtet sind, um ein Paar von Halteelementen zu stützen, und wobei der mindestens eine ebene Abschnitt (11a, 11b) mindestens drei Öffnungen (13) umfasst, die jeweils eingerichtet sind, um eine Stütze und/oder mindestens ein Halteelement, das von der Stütze gestützt wird, durch den mindestens einen ebenen Abschnitt (11a, 11b) durchzulassen.

5. Reinigungsroboter nach einem der vorstehenden Ansprüche, umfassend Begrenzermittel, die eingerichtet sind, um eine relative Verschiebung des Stoßfängers (10) in Bezug auf das Gehäuse (20) in einem Verschiebungsbereich, der eine Form eines Kreissegments aufweist, zu beschränken.

6. Reinigungsroboter nach dem vorstehenden Anspruch in seiner Abhängigkeit von Anspruch 4, wobei die Begrenzermittel die mindestens drei Öffnungen (13) und die mindestens drei Stützen umfassen.

7. Reinigungsroboter nach dem vorstehenden Anspruch, wobei die mindestens drei Öffnungen (13) eine Kreissegmentform bilden, die von einem Kreis gebildet wird, der von einer Sehne, die normal zu einer Vorwärtsbewegungsrichtung des Reinigungsroboters ist, geschnitten wird.

8. Reinigungsroboter nach einem der vorstehenden Ansprüche, umfassend elastische Mittel, die eingerichtet sind, um den Stoßfänger (10) in eine Ruheposition zurückzuführen, die von dem Stoßfänger (10) eingenommen wird, wenn kein Hindernis den Stoßfänger (10) berührt.

9. Reinigungsroboter nach dem vorstehenden Anspruch, umfassend eine Vielzahl von Zentrierungspaaren, die jeweils umfassen:
eine Gehäusezentrierung (26), die fest mit dem Gehäuse (20) verbunden ist, und
eine eingebaute Zentrierung (12), die fest mit dem Stoßfänger (10) verbunden ist,
und wobei die elastischen Mittel eine Vielzahl von Federn (25) umfassen, die jeweils ein Ende, das in eine Gehäusezentrierung (26) eines Zentrierungspaars eingreift, und ein anderes Ende, das in die eingebaute Zentrierung (12) des Zentrierungspaars eingreift, aufweisen.

10. Reinigungsroboter nach dem vorstehenden Anspruch, wobei die mindestens eine eingebaute Zentrierung (12) eines Zentrierungspaars eine Projektion in einer Basisebene aufweist, die von einer Projektion in der Basisebene der entsprechenden Gehäusezentrierung (26) versetzt ist, wenn der Stoßfänger (10) in der Ruheposition ist.

11. Reinigungsroboter nach dem vorstehenden Anspruch, wobei die Projektion in der Basisebene der mindestens einen eingebauten Zentrierung (12) eines Zentrierungspaars um mindestens 1,5 mm von der Projektion in der Basisebene der entsprechenden Gehäusezentrierung (26) versetzt ist.

12. Reinigungsroboter nach einem der vorstehenden Ansprüche, wobei die Erfassungsmittel mindestens umfassen:
- einen ersten Sensor, der eingerichtet ist, um eine Bewegung des Stoßfängers (10) in einer querverlaufenden Richtung des Reinigungsroboters zu erfassen,
- einen zweiten Sensor, der eingerichtet ist, um eine Bewegung des Stoßfängers (10) in einer querverlaufenden Richtung des Reinigungsroboters zu erfassen, die entgegengesetzt ist zur Richtung, die vom ersten Sensor erfasst,
- einen dritten Sensor, der eingerichtet ist, um eine Bewegung in einer Vorwärtsbewegungsrichtung des Reinigungsroboters zu erfassen.

13. Reinigungsroboter nach dem vorstehenden Anspruch, wobei die Erfassungsmittel einen vierten Sensor umfassen, der eingerichtet ist, um eine Bewegung in einer Vorwärtsbewegungsrichtung des Reinigungsroboters zu erfassen, und wobei der dritte Sensor und der vierte Sensor beiderseits einer mittleren Längsebene des Reinigungsroboters eingerichtet sind.

14. Reinigungsroboter nach einem der Ansprüche 12 oder 13, wobei die Sensoren Schalter (41A, 41B, 41C, 41D) sind.

## Claims

1. Floor cleaning robot, comprising:
- a chassis (20),
- a bumper (10) which can move relative to the chassis (20),
- means for detecting a movement of the bumper (10) relative to the chassis (20),
- the cleaning robot comprising means for guiding (30) the bumper (10) arranged to move the bumper (10) relative to the chassis (20), wherein the components of said movement are contained in a base plane,
**characterised in that** the guiding means (30) comprise at least three support points between the chassis (20) and the bumper (10), not aligned and each blocking at least one translation of the bumper (10) according to one same direction normal to the base plane.

2. Cleaning robot according to the preceding claim, wherein the guiding means (30) comprise at least three pairs of support points between the chassis (20) and the bumper (10), unaligned, each pair of support points comprising two opposite support points each blocking at least one translation of the bumper (10) in one same direction normal to the base plane.

3. Cleaning robot according to one of the preceding claims, wherein the guiding means (30) comprise:
- at least one flat portion (11a, 11b) parallel to the base plane,
- at least three pairs of holding elements, each pair of holding elements, sandwiching said at least one flat portion (11a, 11b) to impose the movement of the bumper (10) in the base plane.

4. Cleaning robot according to the preceding claim, comprising at least three extended supports (23), each arranged to support a pair of holding elements, and wherein said at least one flat portion (11a, 11b) comprises at least three openings (13), each arranged to let a support and/or at least one holding element pass through, supported by said support through said at least one flat portion (11a, 11b).

5. Cleaning robot according to one of the preceding claims, comprising abutment means, arranged to limit a relative movement of the bumper (10) relative to the chassis (20), in a movement zone which has a shape of a circular segment.

6. Cleaning robot according to the preceding claim, dependent on claim 4, wherein the abutment means comprise said at least three openings (13) and said at least three supports.

7. Cleaning robot according to the preceding claim, wherein said at least three openings (13) have a circular segment shape formed by a circle cut by a cord, normal to the advancement direction of the cleaning robot.

8. Cleaning robot according to one of the preceding claims, comprising elastic means arranged to return the bumper (10) into a rest position, occupied by the bumper (10) when no obstacle touches the bumper (10).

9. Cleaning robot according to the preceding claim, comprising a plurality of centring pairs, each comprising:
a chassis centring (26) integral with the chassis (20) and
an embedded centring (12) integral with the bumper (10),
and wherein the elastic means comprise a plurality of springs (25), each having an end engaged with a chassis centring (26) of a centring pair, and another end engaged with the embedded centring (12) of said pair of centrings.

10. Cleaning robot according to the preceding claim, wherein at least one embedded centring (12) of a pair of centrings have a projection in the base plane offset by a projection in the base plane of the corresponding chassis centring (26), when the bumper (10) is in the rest position.

11. Cleaning robot according to the preceding claim, wherein the projection in the base plane of said at least one embedded centring (12) of a pair of centrings is offset by at least 1.5 mm from the projection in the base plane of the corresponding chassis centring (26).

12. Cleaning robot according to one of the preceding claims, wherein the detection means comprise at least:
- a first sensor arranged to detect a movement of the bumper (10) in a transverse direction of the cleaning robot,
- a second sensor arranged to detect a movement of the bumper (10) in a transverse direction of the cleaning robot opposite the direction detected by the first sensor,
- a third sensor arranged to detect a movement in an advancement direction of the cleaning robot.

13. Cleaning robot according to the preceding claim, wherein the detection means comprise a fourth sensor arranged to detect a movement in an advancement direction of the cleaning robot, and wherein the third sensor and the fourth sensor are arranged on either side of a median longitudinal plane of the cleaning robot.

14. Cleaning robot according to one of claims 12 or 13, wherein the sensors are switches (41A, 41B, 41C, 41D).
